# EUROPÄISCHE PATENTSCHRIFT

(11) **EP 0 415 259 B1**
(45) Veröffentlichungstag und Bekanntmachung des Hinweises auf die Patenterteilung: **10.11.1993**
(21) Anmeldenummer: 90116104.2
(22) Anmeldetag: 22.08.1990
(51) Int. Cl.: F04B 21/00, F04B 23/06, F04B 13/00

(54) **Dosierpumpe**
Dosing pump
Pompe doseuse

(30) Priorität: 28.08.1989 DE 3928411
(43) Veröffentlichungstag der Anmeldung: 06.03.1991
(73) Patentinhaber: Grünbeck Wasseraufbereitung GmbH, D-89420 Höchstädt (DE)
(72) Erfinder: Röttel, Franz, D-8884 Höchstädt (DE)
(74) Vertreter: Prüfer, Lutz H., Dipl.-Phys.

(56) Entgegenhaltungen:
- EP-A- 0 117 969
- DE-A- 3 210 821
- FR-A- 2 431 615
- US-A- 4 278 406

## Beschreibung

Die Erfindung betrifft eine Dosierpumpe mit einem eingangsseitig mit einem Vorförderraum und ausgangsseitig mit einer Dosierstelle verbundenen Pumpenzylinder und einem damit zusammenwirkenden Dosierkolben sowie einer Membran, wobei der Vorförderraum oberhalb oder seitlich des Pumpenzylinders liegen kann, und mit einem Dosiermittelbehälter über eine ein Saugventil aufweisende Saugleitung und eine ein Druckventil aufweisende Rücklaufleitung verbindbar ist.

Bei bekannten Dosierpumpen, wie sie beispielsweise aus der EP-A-0117969 oder der US-A-4278406 bekannt sind, ist der Vorförderraum über eine ein Saugventil aufweisende Saugleitung und eine ein Druckventil aufweisende Rückleitung mit einem Dosiermittelbehälter verbunden. Die Vorförderung erfolgt über die Saugleitung und das Saugventil zum Vorförderraum. Aus dem Vorförderraum entnimmt der Dosierkolben die erforderliche Menge Dosiermittel. Die überschüssige Menge des Dosiermittels wird über das Druckventil und die Rücklaufleitung in den Dosiermittelbehälter zurückbefördert.

Dabei muß der Dosierkolben aus dem Kompressionsring im Zylinderraum austauchen, damit eine Entlüftung des Kompressionsraums gegeben ist. Beim Eintauchen des Dosierkolbens in den Kompressionsring wird dieser sehr schnell mechanisch verschlissen. Dies verursacht hohe Austauschkosten für ein geringwertiges Teil, wie es ein Kompressionsring darstellt.

Aufgabe der Erfindung ist es deshalb, eine Dosierpumpe zum Dosieren flüssiger Medien, insbesondere auch agressiver und/oder ausgasender Medien zu schaffen, bei welcher der Dosierkolben nicht mehr aus dem Kompressionsring austaucht und die Pumpe selbstansaugend und selbstentlüftend auch gegen Druck wirkt.

Außerdem soll ein Einbau der Dosierpumpe in senkrechter oder wagrechter Anordnung möglich sein.

Diese Aufgabe wird durch die im Anspruch 1 gekennzeichneten Mittel gelöst. Weiterbildungen der Erfindung sind Gegenstand der Unteransprüche.

Ein erstes Ausführungsbeispiel der Erfindung wird anhand der Figuren 1 bis 3 erläutert, während die Figur 4 ein anderes Ausführungsbeispiel darstellt.

Dabei zeigen die Figuren 1 und 2 die erfindungsgemäße Dosierpumpe während des Dosier- und Saughubs, während die Figur 3 im vergrößerten Maßstab eine bestimmte Position der Pumpe während des Saughubs wiedergibt.

In der Figur 1 ist eine Dosierpumpe 1 mit einem Gehäuse 2 dar gestellt, welche einen Kompressionsraum 3 und einen darüberliegenden Zylinderraum 4 aufweist. Der Kompressionsraum 3 ist eingangsseitig über ein Saugventil 5 und eine Saugleitung 6 mit einem Dosierbehälter 7 verbunden.

Der Dosierkolben 8 ist als Hohlkolben ausgebildet und wird mittels einer Kolbenführung 9, in welcher sich ein Kompressionsring 10 befindet, geführt. Die Oberseite des Hohlkolbens ist als Dichtteller 11 ausgebildet, wobei der Dichtteller 11 an seiner Oberseite einen Dichtwulst 12 aufweisen kann. Der Zylinderraum 4 wird oben durch einen Anschlagring 13 begrenzt, durch den sich der Hubstößel 21 frei bewegen kann, d.h. zwischen Hubstößel 21 und dem Innendurchmesser des Anschlagringes 13 verbleibt ein Spalt 17, durch den das Dosiermittel aus dem Zylinderraum 4 in den Membranraum 16 gelangen kann.

Der Membranraum 16 ist nach oben durch die Vorfördermembrane 18 begrenzt und steht, solange der Dichtteller 11 nicht am Anschlagring 13 anliegt, mit dem Zylinderraum 4 in Verbindung. Das überschüssig vorgeförderte Medium wird über ein Rücklaufventil 19 und eine Rücklaufleitung 33 in den Dosiermittelbehälter 7 beim Rückhub zurückgeführt.

Beim Ansaugen des Dosiermediums aus dem Dosiermittelbehälter 7 wird dieses über die Saugleitung 6 und die Umgehungsleitung 15 und das Rückschlagventil 20 in den Zylinderraum 4 und von dort durch die Saugwirkung der Vorfördermembrane 18 durch den Spalt 17 zwischen dem Innendurchmesser des Anschlagringes 13 und dem Außendurchmesser des Hubstößels 21 in den Membranraum 16 gefördert.

Beim Ansaugen ist das Rücklaufventil 19 geschlossen. Bei Beginn des Saughubs wird der Hohlkolben 8 mit dem Dichtteller 11 durch eine Feder 24 gegen eine Dichtung 22 am Hubstößel 21 gepreßt, bis der Dichtteller 11 bei weiterer Bewegung des Stößels 21 am Anschlagring 13 anliegt.

Hat der Hohlkolben 8 beim Saughub, wie in den Figuren 2 und 3 dargestellt, den Anschlagring 13 erreicht, verschließt der Dichtteller 11 des Hohlkolbens über den Dichtring 14 das weitere Ansaugen von Dosiermittel durch den Spalt 17. Es kann somit kein Dosiermedium mehr über die Umgehungsleitung 15 und das Rückschlagventil 20 angesaugt werden. Beim weiteren Saughub des Hubstößels 21 wird die Durchgangsbohrung 23 des Hohlkolbens 8 geöffnet. Das Ansaugen erfolgt nun auf dem direkten Weg durch das Ansaugventil 5 und den Kompressionsraum 3 sowie die Durchgangsbohrung 23 des Hohlkolbens. Der Kompressionsraum 3 wird mit Dosiermedium gefüllt und gleichzeitig vollständig entlüftet, ohne daß der Hohlkolben 8 aus der Kolbenführung 9 bzw. dem Kompressionsring 10 austreten muß.

Nach Beendigung des Saughubs wird beim Dosierhub (vgl. Fig. 1) der Hubstößel 21 über den Exzenter 24 und das Joch 25 in die andere Richtung bewegt, bis der Hubstößel 21 auf dem Dichtwulst 12 des Dichttellers 11 dichtend aufliegt und somit die Durchgangsbohrung 23 des Hohlkolbens 8 verschließt. Der umlaufende Rand 26 des Hubstößels 21 übernimmt beim weiteren Dosierhub die Kraftübertragung auf den Hohlkolben 8 und die Feder 24. Dadurch wird eine gleichbleibende Drucksteifigkeit beim Dosierhub gewährleistet. Der Hubstößel 21 drückt nach Erreichen des Dichttellers 11 den Hohlkolben 8 gegen die Feder weiter bis zu dem an der Hubverstellung 27 eingestellten unteren Maximalwert.

Während des Dosierhubs des Hubstößels 21 und des Hohlkolbens 8 wird das Saugventil 5 gegen den Dichtsitz 28 gepreßt und verschließt die Saugleitung 6. Das Dosiermittel im Kompressionsraum 3 wird dadurch über die im Zylinder 29 angebrachte Querbohrung 30 über das Schlauchventil 31 in die Dosierleitung 32 gedrückt.

Das über die Vorfördermembrane 18 zuviel angesaugte Dosiermedium und die eventuell vorhandenen Gasblasen werden beim Dosierhub gleichzeitig über das Rücklaufventil 19 und die Rücklaufleitung 33 in den Dosierbehälter 7 zurückgeführt. Die in den Dosierbehälter 7 zurückgeführten Gasblasen steigen nach Austritt aus der Rücklaufleitung innerhalb des Dosierbehälters zur Atmosphäre auf und werden nicht wieder eingesaugt.

Ist der Dosierhub abgeschlossen, so folgt angetrieben über den Exzenter 24 ein neuer Saughub.

Bei dem in Fig. 4 dargestellten Ausführungsbeispiel wird das Medium direkt über die Saugleitung 6, das Saugventil 5 und die Durchgangsbohrung 23 im Hohlkolben 8 angesaugt. Beim weiteren Saughub hebt der Hubstößel 21 von der Dichtlippe 12 des Tellers 11 ab. Über die Vorfördermembrane 18 wird dann das Dosiermittel durch den Hohlkolben 8 über den Spalt 17 in den Membranraum 16 gefördert. Der Kompressionsraum wird vollständig mit Dosiermittel gefüllt und entlüftet. Bei dieser Ausführung ist keine Umgehungsleitung 15 und kein Rückschlagventil 20 erforderlich. Die Ausführungsform eignet sich besonders für kleine Dosierhübe.

Die übrigen Teile entsprechen denen im Ausführungsbeispiel nach den Figuren 1 und 2.

## Patentansprüche

1. Dosierpumpe mit einem eingangsseitig mit einem Vorförderraum und ausgangsseitig mit einer Dosierstelle verbundenen Pumpenzylinder und einem damit zusammenwirkenden Dosierkolben sowie einer Membran, und einer mit einem Dosiermittelbehälter verbindbaren Saugleitung mit einem Saugventil und einer ein Druckventil aufweisenden Rückleitung,
dadurch gekennzeichnet, daß der Dosierkolben (8) als Hohlkolben ausgebildet ist, der auf der der Dosierleitung (32) gegenüberliegenden Seite einen ringförmigen Dichtteller (11) aufweist, der kraftschlüssig gegen ein Ende des Hubstößels (21) gedrückt wird, daß der Zylinderraum (4) auf der Seite des Hubstößels (21) durch einen Anschlagring (13) begrenzt ist, durch den sich der Hubstößel (21) unter Bildung eines Spalts (17) frei hindurchbewegen kann, daß das ausgangsseitige Ende des Zylinderraumes (4) durch eine Kolbenführung (9) gebildet wird, in der sich der Hohlkolben (8) während des gesamten Saug- und Dosierhubs bewegt, und daß der Abstand zwischen Kompressionsraum (3) und Dichtteller (11), die Lage des Anschlagringes (13) im Zylinderraum (4) und die Größe des Hubs des Hubstößels (21) so bemessen sind, daß in einer zweiten Phase des Saughubs der Dichtteller (11) am Anschlagring (13) dichtend anliegt und am Ende des Saughubs und in einer ersten Phase des Dosierhubs das Medium aus dem Membranraum (16) durch die Durchgangsbohrung (23) des Hohlkolbens (8) in den Kompressionsraum (3) fließen kann.

2. Dosierpumpe nach Anspruch 1,
dadurch gekennzeichnet, daß der Zylinderraum (4) mit dem Dosiermittelbehälter (7) über eine ein Saugventil (20) aufweisende Umgehungsleitung (15) verbunden ist.

3. Dosierpumpe nach Anspruch 2,
dadurch gekennzeichnet, daß die Kolbenführung (9) einen Kompressionsring (10) aufweist.

4. Dosierpumpe nach Anspruch 1,
dadurch gekennzeichnet, daß der Dichtteller (11) an seiner am Hubstößel (21) anliegenden Seite einen Dichtwulst (12) aufweist.

5. Dosierpumpe nach Anspruch 1,
dadurch gekennzeichnet, daß der Anschlagring (13) an seiner am Dichtteller (11) anliegenden Seite mindestens einen Dichtring (14) aufweist.

6. Dosierpumpe nach Anspruch 1,
dadurch gekennzeichnet, daß der Hubstößel (21) an seiner am Dichtteller (11) anliegenden Seite einen umlaufenden Rand (26) aufweist.

7. Dosierpumpe nach Anspruch 1,
dadurch gekennzeichnet, daß die kraftschlüssige Verbindung durch eine Feder (24) gebildet wird, die sich an der Kolbenführung (9) und am Dichtteller (11) abstützt.

## Claims

1. Metering pump having a predelivery space at the feeding side and a pumping cylinder at the delivery side, which is connected to a metering point, as well as a metering plunger cooperating therewith, a diaphragm, and an intake passage adapted to be connected to a metering means container, which passage includes an intake valve and a return line comprising a pressure valve,
characterized in that said metering plunger (8) is configured as a hollow plunger having an annular sealing head (11) on the side opposite to the metering line (32), which head is frictionally pressed against one and of the displacement tappet (21), that the cylinder space (4) is defined by a stop ring (13) on the side of said displacement tappet (21) for the unrestricted passage of said displacement tappet (21) therethrough so as to form a gap (17), that the delivery-side end of said cylinder space (4) is formed by a plunger guide (9) in which said hollow plunger (9) moves throughout the entire intake and metering stroke, and that the distance between the compression space (3) and said sealing head (11), as well as the position of said stop ring (13) in said cylinder space (4) and the magnitude of the stroke of said displacement tappet (21) are so dimensioned that in a second stage of the intake stroke said sealing head (11) sealingly bears against said stop ring (13) and that by the end of the intake stroke and in a first stage of the metering stroke the medium may flow out of the diaphragm space (16) through the through-passage (23) of said hollow plunger (8) into said compression space (3).

2. Metering pump according to Claim 1,
characterized in that said cylinder space (4) is connected to the metering means container (7) via a bypass line (15) including an intake valve (20).

3. Metering pump according to Claim 2,
characterized in that said plunger guide (9) comprises a compression ring (10).

4. Metering pump according to Claim 1,
characterized in that said sealing head (11) has a sealing bead (12) on its side bearing against said displacement tappet (21).

5. Metering pump according to Claim 1,
characterized in that said stop ring (13) comprises at least one sealing ring (14) on its side bearing against said sealing head (11).

6. Metering pump according to Claim 1,
characterized in that said displacement tappet (21) comprises a peripheral rim (26) on its side bearing against said sealing head (11).

7. Metering pump according to Claim 1,
characterized in that said frictional connection is established by a spring (24) supported on said plunger guide (9) and on said sealing head (11).

## Revendications

1. Pompe de dosage comprenant un espace de pré-alimentation du côté d'admission et un cylindre de pompe du côté de débit, qui est raccordé à un point de dosage, ainsi qu'un piston de dosage pour ooopérer avec ledit cylindre de pompe, un diaphragme, et un passage d'admission pour être raccordé à un récipient à des moyens de dosage, lequel passage comprend une soupape d'admission et un passage de retour renfermant une soupape de pression,
caractérisée en ce que ledit piston de dosage (8) est configuré en forme d'un piston creux ayant une tête d'étanchéité (11) annulaire du côté opposé audit passage de dosage (32), laquelle tête d'étanchéité est pressée, par l'influence d'une force, contre une extremité du poussoir d'élévation (21), en ce que le volume du cylindre (4) est défini par une couronne de butée (13) du côté dudit poussoir d'élévation (21) pour le passage libre dudit poussoir d'élévation (21) en formant une fente (17), en ce que l'extremité du côté de débit dudit volume de cylindre (4) est formée par un guide de piston (9) par lequel ledit piston creux (9) se déplace pendant l'entière course d'admission et de dosage, et en ce que la distance entre le volume de compression (3) et ladite tête d'étanchéité (11), ainsi que la position de ladite couronne de butée (13) dans le volume du cylindre (4) et la grandeur de la course dudit poussoir d'élévation (21) sont si dimensionnés que, dans une deuxième phase de la course d'admission, ladite tête d'étanchéité (11) porte bien, de façon étanche, contre ladite couronne de butée (13) et qu'au bout de la course d'admission et dans une première phase de la course de dosage le medium peut s'écouler du volume du diaphragme (16) par passage traversant (23) dudit piston creux (8) dans ledit volume de compression (3).

2. Pompe de dosage selon la revendication 1,
caractérisée en ce que ledit volume de cylindre (4) est raccordé audit récipient à des moyens de dosage (7) par une dérivation (15) comprenant une soupape d'admission (20).

3. Pompe de dosage selon la revendication 2,
caractérisée en ce que ledit guide de piston (9) comprend une couronne de compression (10).

4. Pompe de dosage selon la revendication 1,
caractérisée en ce que ladite tête d'étanchéité (11) présente un bourrelet d'étanchéité (12) de son côté qui porte contre ledit poussoir d'élévation (21).

5. Pompe de dosage selon la revendication 1,
caractérisée en ce que ladite couronne de butée (13) comprend au moins un anneau d'étanchéité (14) de son côté qui porte contre ladite tête d'étanchéité (11).

6. Pompe de dosage selon la revendication 1,
caractérisée en ce que ledit poussoir d'élévation (21) comprend un bord périphérique (26) de son côté qui porte contre ladite tête d'étanchéité (11).

7. Pompe de dosage selon la revendication 1,
caractérisée en ce que ladite connexion par l'influence d'une force est établie par un ressort (24) qui s'appuie sur ledit guide de piston (9) et sur ladite tête d'étanchéité (11).
